# EUROPÄISCHE PATENTSCHRIFT

(11) **EP 2 545 213 B1**
(45) Veröffentlichungstag und Bekanntmachung des Hinweises auf die Patenterteilung: **06.05.2015**
(21) Anmeldenummer: 11714922.9
(22) Anmeldetag: 11.02.2011
(51) Int. Cl.: D01G 21/00, D01G 23/04, D01G 23/06, D01G 31/00, D04H 1/70

(54) **VERFAHREN UND VORRICHTUNG ZUR MESSUNG DES GEWICHTES EINES ENDLOSEN STROMES BAHNFÖRMIGEN FASERMATERIALS**
METHOD AND DEVICE FOR MEASURING THE WEIGHT OF AN ENDLESS FLOW OF WEB-SHAPED FIBER MATERIAL
PROCÉDÉ ET DISPOSITIF SERVANT À MESURER LE POIDS D'UN FLUX SANS FIN D'UN MATÉRIAU FIBREUX EN BANDE

(30) Priorität: 08.03.2010 EP 10002347
(43) Veröffentlichungstag der Anmeldung: 16.01.2013
(73) Patentinhaber: Trützschler Nonwovens GmbH, 48249 Dülmen (DE)
(72) Erfinder: DÖRING, Reinhold, 48249 Dülmen (DE); RÜBENACH, Bernhard, 41236 Mönchengladbach (DE)
(74) Vertreter: Von Kreisler Selting Werner - Partnerschaft von Patentanwälten und Rechtsanwälten mbB
(86) Internationale Anmeldenummer: PCT/DE2011/000133
(87) Internationale Veröffentlichungsnummer: WO 2011/110145

(56) Entgegenhaltungen:
- EP-A1- 0 635 589
- EP-A1- 2 014 813
- DE-A1- 2 506 061
- DE-A1- 3 913 733
- DE-A1- 10 252 203
- DE-U1- 29 909 016
- FR-A1- 2 794 475
- US-A- 5 802 674

## Beschreibung

Die Erfindung betrifft eine Vorrichtung sowie ein Verfahren zur Verarbeitung eines endlosen Stromes bahnförmigen Fasermaterials zu einer Vliesbahn nach dem Oberbegriff des Anspruchs 1 bzw. 6.

Aus der DE 10 2007 014 694 A1 ist eine Vorrichtung zum Transportieren einer Faserschicht zu einer Krempel bekannt. Die Transportstrecke beginnt bei einem Rüttelschachtspeiser, der Fasern auf einem ersten Transportband ablegt. Über ein weiteres angetriebenes Transport-band gelangt die Faserschicht zu dem umlaufenden Transportband einer Bandwaage und von da zum Einzug einer Krempel. In der Bandwaage erfolgt über dort ange brachte Messein-richtungen, Sensoren die Ermittlung von dem Gewicht der auf dem Band der Bandwaage befindlichen Faserschicht entsprechenden Signalen. Die Signale werden einer Steuerung zugeführt, welche diese in Verbindung mit Geschwindigkeitssignalen der Krempel verarbeitet, derart, dass durch die Krempel ein gleichbleibend, gleichmäßiges Faservlies gebildet wird.

Die von der Bandwaage bezüglich seinem Gewicht zu analysierende Faserschicht wird von einem in Transportrichtung vorherigen Transportband auf das Transportband der Bandwaage übergeben, und anschließend von der Bandwaage an ein weiteres, nachgeordnetes Transportband, welches der Speisung einer Krempel dient. In den Übergabebereichen verlaufen die Umlenkwalzen der entsprechenden Transportbänder parallel zueinander. In einem zwickelförmigen Zwischenraum wird die Faserschicht von dem einen auf das nachfolgende Transportband ungestützt übergeben. Je nach Faserstärke, Masse des Faserflors, der Struktur und Zusammensetzung der Faserschicht entstehen in den Übergabebefeichen Verzüge, welche durch die dadurch bedingten Spannungen zu einer Verfälschung des Messergebnisses der Bandwaage führen.

Diese Messfehler können durch einen Korrekturfaktor ausgeglichen werden. Dieser ist zu ermitteln und der Auswerteeinrichtung zuzuführen. Da, wie angedeutet, die Faserparameter einen entscheidenden Einfluss auf den Fehlerwert haben, muss für jedes Fasermaterial, für jede Mischung ein eigener Korrekturwert generiert werden, was gerade bei häufigem Materialwechsel aufwändig ist.

Aus der DE 10 2008 022 817 A1 ist eine Vorrichtung zum Zuführen von Fasern zu einer Textilmaschine bekannt, bei der Fasern über einen Schacht auf einer als umlaufendes Transportband ausgebildeten Abzugseinrichtung abgelegt werden. Unterhalb des Schachtes wird das Gewicht der darauf abgelegten Fasern mit einer ersten Messeinrichtung gemessen und entsprechend die Transportgeschwindigkeit des Transportbandes gesteuert. So kann beispielsweise einer nachgeschalteten Öffnungseinheit eine konstante Fasermasse pro Zeiteinheit zugeführt werden.

Diese bekannte Vorrichtung besitzt neben der ersten Messeinrichtung in Förderrichtung der Fasern hinter dem Schacht eine zweite Messeinrichtung. Bedingt durch das von der Art der Fasern bedingte Verhalten der Fasern innerhalb des Schachtes bzw. im Bereich der Ablage der Fasern auf dem Transportband kann durch die erste Messeinrichtung nicht das korrekte Gewicht ermittelt werden. Durch die zweite Messeinrichtung in einem Bereich, in dem die Fasern den Schacht verlassen haben, wird die tatsächliche auf dem Band befindliche Fasermenge gemessen. Durch diese Primär- und Sekundärmessung erfolgt eine differenzierte Steuerung des Faserstromes.

Die DE 3913733 A1 offenbart einer Gewichtsmessung vor einer Karde, beispielsweise mit einer Bandwaage, wobei der Gewichtsunterschied vor der Karde zwischen einem theoretischen und tatsächlichen Gewicht bestimmt wird. Die Messung des Massenstromes hinter der Karde ist nicht offenbart.

Die DE 29909016 U1 zeigt eine Meßeinrichtung hinter dem Kreuzleger mit dem Ziel der Profilbildung. Die Schrift offenbart keine vorgeschaltete Bandwaage vor der Krempel.

Aus der gattungsgemäßen EP 0635589 A1 ist bekannt, auf der Bandwaage das Flächengewicht der einlaufenden Fasermatte zu messen und mit der Ist-Bandgeschwindigkeit in eine Steuerung einzugeben. Hinter der Krempelanlage wird die Auslaufgeschwindigkeit des Fasermaterials gemessen. Weiterhin wird ein Sollwert für das Flächen- bzw. Bandgewicht am Auslauf der Krempel oder am Auslauf eines Kreuzlegers in die Steuerung eingegeben. Ein vorgegebener Korrekturfaktor soll anlagenspezifische, textiltechnologische oder klimatische Einflüsse berücksichtigen.

Nach der EP 1268896 B1 erfolgt keine Messung der Faserflocken vor der Krempelanlage, mit der der tatsächliche Massenstrom bestimmt werden kann. Zwar offenbart die Schrift allgemein eine Flächengewichtskorrektur bei der Erzeugung des Flors stromauf des Querlegers, sie gibt aber keine konkrete Anweisung, wie dies zu machen ist und wie der Korrekturfaktor zu bilden ist. Allgemein hat diese Schrift das Ziel, das Profil zu beeinflussen.

Aufgabe der vorliegenden Erfindung ist es, eine Vorrichtung und ein Verfahren zum Verarbeiten eines endlosen Stromes bahnförmigen Fasermaterials zu einer Vliesbahn anzugeben, bei denen die Steuerung der Geschwindigkeit der das Fasermaterial verarbeitenden Maschine verbessert ist.

Gelöst wird diese Aufgabe durch die Merkmale des Anspruchs 1 bzw. 6.

Nach der Erfindung ist vorgesehen, dass hinter der das Fasermaterial verarbeitenden Maschine ein Geschwindigkeitssensor und eine Meßvorrichtung angeordnet sind, mit denen der Massenstrom der Vliesbahn ermittelt wird, wobei eine Auswerteeinheit aus der Masse der Faserschicht über die Zeit und dem Massenstrom der Vliesbahn einen Korrekturwert bestimmt, der aus dem aktuellen, mittels des Messsystems der Bandwaage ermittelten Messwert den tatsächlichen Massewert der Faserschicht berechnet, mit dem eine Steuerung die Geschwindigkeit der Fasermaterial verarbeitenden Maschine steuert.

Das bahnförmige Fasermaterial ist eine Faserschicht, welche durch einen Speiser (Rüttelschachtspeiser, Krempelspeiser) auf einem ersten Transportband abgelegt wird. Diese Faserschicht wird dann an ein zweites umlaufendes Transportband übergeben, welches mit einem zugeordneten Gewichtsmesssystem eine Bandwaage bildet. Anschließend erfolgt eine weitere Übergabe der Faserschicht an den Einzug einer Krempel. Der durch die Krempel gebildete Flor wird durch einen Kreuzleger zu einem Vlies vorgesehener Dicke gelegt.

Ausgangs des Kreuzlegers ist eine die Flächenmasse, das Flächengewicht des Vlieses ermittelnde Messeinrichtung angeordnet, welche nach einem radiometrischem Wirkprinzip arbeitet. Das Messsystem ist auf einer quer zur Bewegungsrichtung der Vliesbahn verlaufenden Traverse aufgehängt und führt während der Messung periodische Hin- und Herbewegungen über die Breite der Vliesbahn aus. Dadurch sind neben den Flächengewicht auch die Homogenität der Vliesbahn sowie Dichteschwankungen erkennbar. Ferner kann die Breite der Vliesbahn bestimmt werden.

Bei dem hier beschriebenen Beispiel werden die Signale des Flächenmesssystems und das Geschwindigkeitssignal ausgangs des Kreuzlegers dazu verwendet, die Ergebnisse des Gewichtsmesssystems der Bandwaage eingangs der Krempel zu korrigieren. Hierbei wird die Tatsache ausgenutzt, dass gemäß der Masseerhaltung das zeitliche Mittel des Massenstroms (Masse pro Zeiteinheit) ausgangs des Kreuzlegers gleich dem zeitlichen Mittel des Massenstromes eingangs der Krempel (Massestrom über Bandwaage) ist. In der Theorie ist das Verhältnis der erwähnten Masseströme gleich eins.

Der Massestrom ausgangs des Kreuzlegers ergibt sich aus dem Produkt Flächenmasse, Warenbreite und der Produktionsgeschwindigkeit. Die Warenbahnbreite wird hierbei fortlaufend durch das Flächenmesssystem selbst ermittelt, indem die sich beim Überfahren der Ränder der Vliesbahn einstellenden Signalsprünge erfasst und mit den Positionssignalen des Messkopfes verarbeitet werden. Die Produktionsgeschwindigkeit ist bekannt und liegt als ein entsprechendes Signal der Steuerung der Krempel / des Kreuzlegers vor bzw. wird mit einem separaten Geschwindigkeitsgeber erfasst.

Aus dem Verhältnis des Massestroms ausgangs des Kreuzlegers und dem Massestrom eingangs der Krempel lässt sich ein Korrekturfaktor bestimmen, der zur Bestimmung des Gewichtes der auf der Bandwaage befindlichen Faserschicht dient. Anschaulich ist durch die erfindungsgemäße Verfahren ein Korrekturfaktor bestimmbar, der angibt, um wie viel der Gewichtswert der Faserschicht im Bereich Bandwaage tatsächlich höher oder niedriger als der lediglich mittels Bandwaage ermittelte Messwert liegt.

Die vorliegende Erfindung betrifft auch ein Verfahren zur Verarbeitung eines endlosen Stromes bahnförmigen Fasermaterials zu einer Vliesbahn, bei dem das Fasermaterial von einem Speiser in Form einer Faserschicht erzeugt und durch eine nachfolgend angeordnete Fasermaterial verarbeitenden Maschine die eine Krempel und ein Kreuzleger ist, verarbeitet wird, wobei zwischen dem Speiser und der Fasermaterial verarbeitenden Maschine die Masse der Faserschicht durch eine Bandwaage bestimmt wird, wobei ein umlaufendes Transportband mit einem zugeordneten Messsystem die Bandwaage bildet, und bei dem hinter der das Faser-material verarbeitenden Maschine der Massenstrom der Vliesbahn ermittelt wird, wobei eine Auswerteeinheit aus der Masse der Faserschicht über die Zeit und dem Massenstrom der Vliesbahn einen Korrekturwert aus dem aktuellen, mittels des Messsystems der Bandwaage ermittelten Messwert den tatsächlichen Massewert der Faserschicht berechnet, mit der eine Steuerung die Geschwindigkeit der Fasermaterial verarbeitenden Maschine steuert, wobei der Massenstrom der Vliesbahn aus der Geschwindigkeit und dem Flächengewicht gebildet wird, und durch den gemessenen Massenstrom nach der das Fasermaterial verarbeitenden Maschine die Ergebnisse der Bandwaage korrigiert werden.

Weiterbildend können die folgenden Maßnahmen vorgesehen:

Die Ermittlung der Flächenmasse bzw. des Flächengewichtes kann nach einem radiometrischen Messprinzip erfolgen. Bekannte Messprinzipien zur Bestimmung der Flächenmasse verwenden Isotopenstrahlungsquellen wie Promethium, Krypton oder Strontium. Es wird die durch das Material durchtretende bzw. vom Material zurückgestrahlte Strahlung erfasst, wobei aus der Intensität der jeweiligen Strahlung die Flächenmasse des Vliesbahn ermittelbar ist. Je nach Vliesmaterial sind auch optische Messverfahren verwendbar.

Die Messvorrichtung zur Bestimmung des Flächengewichtes kann ein quer zur Förderrichtung des Fasermaterials bewegbar aufgehängter Messkopf sein.

Die Messvorrichtung zur Bestimmung des Flächengewichtes kann eine radiometrisch arbeitende Messvorrichtung sein.

Des Weiteren erfolgt die Erläuterung eines Ausführungsbeispieles der Erfindung anhand der Zeichnungen. Es zeigt:
Fig. 1 zeigt ein Prinzipbild der erfindungsgemäßen Lösung.
Fig. 2 eine Draufsicht auf die Förderstrecke nach Figur 1.

Ein Rüttelschachtspeiser RSS erzeugt eine bahnförmige Faserschicht F auf einem ersten Transportband T1. Dieses erste Transportband T1 ist um eine Umlenkwalze U1 geführt und gibt in diesem Bereich die Faserschicht F an ein Transportband TBW weiter, welches um Umlenkwalzen UA, UB gespannt in Richtung des Pfeils umläuft. Parallel zur Umlenkwalze UB verläuft eine weitere Umlenkwalze U2, welche ein weiteres Transportband T2 spannt. Im Bereich der Umlenkwalzen UB, U2 wird die Faserschicht F von dem Transportband TBW zu dem weiteren Transportband T2 übergeben. Dieses Transportband T2 ist mit einer in der Zeichnung nur angedeuteten Krempel KR gekoppelt und speist diese.

Der Krempel KR direkt nachgeordnet ist ein ebenfalls nur angedeuteter Kreuzleger KL, der den von der Krempel gebildeten Flor zu einem Vlies V legt. Das Vlies V weist ausgangs des Kreuzlegers KL eine Geschwindigkeit v auf, welche mittels eines Geschwindigkeitssensor SV bestimmt wird. Bei dem Geschwindigkeitssensor SV handelt es sich bspw. um eine mit dem Vlies V in Kontakt stehende Messrolle, welche mit einem Inkrementalgeber verbunden ist.

Über die Vliesbahn V erstreckt sich eine TraverseT, welche einen Messkopf M trägt, mittels dem das Flächengewicht des Vlieses V bestimmt wird. Der Messkopf M sowie der Geschwindigkeitssensor SV stehen mit einer Auswerteeinrichtung A in Signalverbindung, welche die Elektronik zur Auswertung der Signale aufweist. Der Elektronik der Auswerteeinrichtung A wird ebenfalls ein Signal der Bewegungssteuerung des Messkopfes M zugeführt, so dass die Bewegung des Messkopfes M erfasst und in Verbindung mit dessen Messsignalen die Breite der Vliesbahn V bestimmbar ist. In den Figuren ist angedeutet, dass das Signal der Bewegungssteuerung des Messkopfes M der Traverse T, welche entsprechende Antriebsmittel aufweist, entnommen wird.

Die Auswerteeinrichtung A ermittelt aus dem Signal des Messkopfes M die Flächenmasse q des Vlies V z.B. in der Einheit [kg/m²]. Ebenfalls wird durch Auswertung des Bewegungssignals des Messkopfes M die Breite b der Vliesbahn V ermittelt - Einheit [m]. Letztlich liefert der Geschwindigkeitssensor SV ein Geschwindigkeitssignal, welches in einen Geschwindigkeitswert v umrechenbar ist - Einheit [m/h].

Aus den nun bekannten Größen ist der Massendurchsatz Δm/Δt im Bereich des Messkopfes M bestimmbar, also wie viel Masse Δm an Vlies V pro Zeiteinheit Δt ausgangs des Kreuzlegers KL gefördert wird. Rechnerisch ergibt sich also: $Δm / Δt = q ⋅ b ⋅ v .$

Das um die Umlenkwalzen UA und UB gespannte Transportband TBW wirkt mit einem Gewichtssensor GS zusammen, derart, dass das Transportband TBW eine Bandwaage bildet. Durch den Gewichtssensor GS wird die Belastung des zwischen den Umlenkwalzen UA, UB gespannten Abschnittes des Transportbandes TBW erfasst - beispielsweise der Durchhang des Bandes. Auch können die Umlenkwalzen UA, UB mit Kraftmesseinrichtungen gekoppelt sein und so das Messsystem für die Belastung des Transportbandes TBW der Bandwaage bilden. Die Darstellung des Gewichtssensors GS ist somit rein prinzipiell.

Der Gewichtssensor GS steht in Verbindung mit der Auswerteeinrichtung A, in welcher aus dessen Signal die Masse der auf der Bandwaage befindlichen Faserschicht F ermittelt wird. Aus bereits erläuterten Gründen ist dieser so ausschließlich über die Bandwaage erfasste Wert fehlerbehaftet.

Die Auswerteeinrichtung A erfasst den über die Bandwaage ermittelten Massewert der Faserschicht F über die Zeit und bildet die den über die Bandwaage in Richtung Krempel KR, Kreuzleger KL laufenden Massestrom Δ*m*/Δ*t*, d.h. die Masse Δ*m* Fasern pro Zeiteinheit Δ*t-*Einheit [kg/h].

Aus dem Vergleich der Masseströme ergibt sich ein Korrekturfaktor k: $k = Δ m / Δ t / Δm / Δt .$

Mit diesem Korrekturwert k ist aus dem aktuellen, mittels der Sensorik GS der Bandwaage ermittelten Messwert der tatsächliche Massewert der Faserschicht F ermittelbar, welcher der Steuerung ST des Antriebes der Krempel KR zugeführt und zur Geschwindigkeitssteuerung verwendet wird. Dazu ist die Auswerteeinrichtung A mit der Steuerung ST der Krempel KR verbunden. Der derartig ermittelte Massewert kann ferner auf einer Anzeige eines nicht dargestellten Maschinenterminals dargestellt werden, über den die zur Produktion vorgesehenen Werte eingestellt werden.

Figur 2 ist eine Darstellung der Förderstrecke nach Figur 1 in einer prinzipiellen Darstellung von oben. Angedeutet ist insbesondere, wie die Bestimmung der Breite b der Vliesbahn durch den traversierenden Messkopf erfolgt, nämlich durch periodisches Abfahren über die gesamte Länge der Traverse T - die Messwertsprünge an den Rändern der Vliesbahn V werden in Verbindung mit den Bewegungssignalen der Messkopfsteuerung zur Ermittlung der Breite b der Bahn ausgewertet.

### Bezugszeichenliste:

- RSS: Rüttelschachtspeiser
- F: Faserschicht
- T1: erstes Transportband
- U1: Umlenkwalze (erstes Transportband)
- T2: zweites Transportband
- U2: Umlenkwalze (zweites Transportband)
- TBW: Transportband (Bandwaage)
- UA: Umlenkwalze (Transportband Bandwaage)
- UB: Umlenkwalze (Transportband Bandwaage)
- GS: Gewichtssensor (Bandwaage)
- A: Auswerteeinrichtung
- ST: Steuerung
- KR: Krempel
- KL: Kreuzleger
- V: Vlies, Vliesbahn
- M: Messvorrichtung, Messkopf
- T: Traverse
- SV: Geschwindigkeitssensor
- v: Geschwindigkeit Vliesbahn
- b: Breite Vliesbahn

## Patentansprüche

1. Vorrichtung zur Verarbeitung eines endlosen Stromes bahnförmigen Fasermaterials zu einer Vliesbahn (V), umfassend einen Speiser (RSS), der das Fasermaterial in Form einer Faserschicht (F) erzeugt, die einer nachfolgend angeordneten Fasermaterial verarbeitenden Maschine (KR, KL) zuführbar ist, die eine Krempel (KR) und ein Kreuzleger (KL) ist wobei zwischen dem Speiser (RSS) und der Fasermaterial verarbeitenden Maschine eine Bandwaage zur Messung der Masse der Faserschicht (F) angeordnet ist, wobei ein umlaufendes Transportband (TBW) mit einem zugeordneten Messsystem die Bandwaage bildet,
**dadurch gekennzeichnet, dass**
hinter der das Fasermaterial verarbeitenden Maschine (KR, KL) ein Geschwindigkeitssensor (SV) und eine Meßvorrichtung (M) angeordnet sind, mit denen der Massenstrom der Vliesbahn (V) ermittelt wird, wobei eine Auswerteeinheit (A) aus der Masse der Faserschicht (F) über die Zeit und dem Massenstrom der Vliesbahn (V) einen Korrekturwert (k) bestimmt, der aus dem aktuellen, mittels des Messsystems der Bandwaage ermittelten Messwert den tatsächlichen Massewert der Faserschicht (F) berechnet, mit dem eine Steuerung (ST) die Geschwindigkeit der Fasermaterial verarbeitenden Maschine (KR, KL) steuert.

2. Vorrichtung nach Anspruch 1, **dadurch gekennzeichnet, dass** das der Bandwaage zugeordnete Messsystem zur Messung der Masse der Faserschicht (F) einen Gewichtssensor (GS) aufweist, der mit dem um Umlenkwalzen (UA, UB) gespannten Transportband (TBW) der Bandwaage zusammenwirkt und die Belastung des zwischen den Umlenkwalzen (UA, UB) gespannten Abschnittes des Transportbandes (TBW) erfasst.

3. Vorrichtung nach Anspruch 2, **dadurch gekennzeichnet, dass** der Gewichtssensor (GS) die Belastung durch den Durchhang des Transportbandes erfasst.

4. Vorrichtung nach Anspruch 1, **dadurch gekennzeichnet, dass** das der Bandwaage zugeordnete Messsystem zur Messung der Masse der Faserschicht (F) mit dem um Umlenkwalzen (UA, UB) gespannten Transportband (TBW) zusammenwirkt, wobei die Umlenkwalzen (UA, UB) mit Kraftmesseinrichtungen für die Belastung des Transportbandes (TBW) gekoppelt sind.

5. Vorrichtung nach einem der Ansprüche 1 bis 4, **dadurch gekennzeichnet, dass** die Meßvorrichtung mindestens aus einem quer zur Transportrichtung der Vliesbahn (V) traversierenden Meßkopf (M) besteht, mit dem das Flächengewicht der Vliesbahn (V) bestimmt wird.

6. Verfahren zur Verarbeitung eines endlosen Stromes bahnförmigen Fasermaterials zu einer Vliesbahn (V), bei dem das Fasermaterial von einem Speiser (RSS) in Form einer Faserschicht (F) erzeugt und durch eine nachfolgend angeordnete Fasermaterial verarbeitende Maschine (KR, KL), die eine Krempel und ein Kreuzleger ist, verarbeitet wird, wobei zwischen dem Speiser (RSS) und der Fasermaterial verarbeitenden Maschine (KR, KL) die Masse der Faserschicht durch eine Bandwaage bestimmt wird, wobei ein umlaufendes Transportband (TBW) mit einem zugeordneten Messsystem die Bandwaage bildet,
**dadurch gekennzeichnet, dass**
hinter der das Fasermaterial verarbeitenden Maschine (KR, KL) der Massenstrom der Vliesbahn (V) ermittelt wird, wobei eine Auswerteeinheit (A) aus der Masse der Faserschicht (F) über die Zeit und dem Massenstrom der Vliesbahn (V) einen Korrekturwert (k) aus dem aktuellen, mittels des Messsystems der Bandwaage ermittelten Messwert den tatsächlichen Massewert der Faserschicht berechnet, mit der eine Steuerung (ST) die Geschwindigkeit der Fasermaterial verarbeitenden Maschine (KR, KL) steuert, wobei der Massenstrom der Vliesbahn (V) aus der Geschwindigkeit und dem Flächengewicht gebildet wird, und durch den gemessenen Massenstrom nach der das Fasermaterial verarbeitenden Maschine (KR, KL) die Ergebnisse der Bandwaage korrigiert werden.

## Claims

1. A device for processing an endless flow of a web-shaped fiber material into a nonwoven web (V), comprising a feeder (RSS) producing the fiber material in the form of a fiber layer (F) that may be fed to a downstream fiber material-processing machine (KR, KL) which is a card (KR) and a cross-lapper (KL), wherein a belt weigher is arranged between the feeder (RSS) and the fiber material-processing machine for measuring the mass of the fiber layer (F), wherein the belt weigher is formed by a continuous conveyor belt (TBW) with an associated measuring system,
**characterized in that**
downstream of the fiber material-processing machine (KR, KL), a velocity sensor (SV) and a measuring device (M) are arranged, by means of which the mass flow of the nonwoven web (V) is determined, wherein an evaluation unit (A) determines a correction value (k) from the mass of the fiber layer (F) over the time and the mass flow of the nonwoven layer (V), which correction value calculates the actual mass value of the fiber layer (F) from the current measuring value determined by means of the measuring system of the belt weigher, with which a control (ST) controls the speed of the fiber material-processing machine (KR, KL).

2. The device of claim 1, **characterized in that** the measuring system assigned to the belt weigher comprises a weight sensor (GS) for measuring the mass of the fiber layer (F), which cooperates with the conveyor belt (TBW) of the belt weigher stretched around guide rolls (UA, UB) and detects the load on the section of the conveyor belt (TBW) stretched between the guide rolls (UA, UB).

3. The device of claim 2, **characterized in that** the weight sensor (GS) detects the load on the basis of the sag of the conveyor belt.

4. The device of claim 1, **characterized in that** the measuring system assigned to the belt weigher for measuring the mass of the fiber layer (F) cooperates with the conveyor belt (TBW) stretched around guide rolls (UA, UB), wherein the guide rolls (UA, UB) are coupled with force measuring devices for measuring the load on the conveyor belt (TBW).

5. The device of one of claims 1 to 4, **characterized in that** the measuring device at least consists of a measuring head (M) traversing in a direction transversal to the conveying direction of the nonwoven web (V), the measuring head serving to determine the weight per unit area of the nonwoven web (V).

6. A method for processing an endless flow of a web-shaped fiber material into a nonwoven web (V), wherein the fiber material is produced by a feeder (RSS) as a fiber layer (F) and is processed by a downstream fiber material-processing machine (KR, KL) which is a card (KR) and a cross-lapper (KL), wherein the mass of the fiber layer is determined between the feeder (RSS) and the fiber material-processing machine (KR, KL) by means of a belt weigher, wherein the belt weigher is formed by a continuous conveyor belt (TBW) with an associated measuring system,
**characterized in that**
downstream of the fiber material-processing machine (KR, KL), the mass flow of the nonwoven web (V) is determined, wherein an evaluation unit (A) determines a correction value (k) from the mass of the fiber layer (F) over the time and the mass flow of the nonwoven layer (V), which correction value calculates the actual mass value of the fiber layer from the current measuring value determined by means of the measuring system of the belt weigher, with which a control (ST) controls the speed of the fiber material-processing machine (KR, KL), wherein the mass flow of the nonwoven web (V) is formed from the velocity and the weight per unit area, and the results from the belt weigher are corrected based on the measured mass flow downstream of the fiber material-processing machine (KR, KL).

## Revendications

1. Dispositif servant à transformer un flux sans fin de matériau à base de fibres formant une bande en une bande de non-tissé (V), comprenant un système d'alimentation (RSS), qui produit le matériau à base de fibres sous la forme d'une couche à base de fibres (F), laquelle peut être amenée à une machine (KR, KL) transformant le matériau à base de fibres, disposée en aval, laquelle machine est une machine de cardage (KR) et un empileur tourne-piles (KL), sachant qu'une bascule courroie servant à mesurer la masse de la couche à base de fibres (F) est disposée entre le système d'alimentation (RSS) et la machine transformant le matériau à base de fibres, sachant qu'une bande transporteuse (TBW) forme, avec un système de mesure associé, la bascule courroie,
**caractérisé en ce**
**que** sont disposés, derrière la machine (KR, KL) transformant le matériau à base de fibres, un capteur de vitesse (SV) et un dispositif de mesure (M), avec lesquels le flux massique de la bande de non-tissé (V) est déterminé, sachant qu'une unité d'analyse (A) détermine, à partir de la masse de la couche à base de fibres (F) sur la durée et du flux massique de la bande de non-tissé (V), une valeur de correction (k), laquelle calcule, à partir de la valeur de mesure instantanée déterminée au moyen du système de mesure de la bascule courroie, la valeur de masse réelle de la couche à base de fibres (F), avec laquelle une commande (ST) commande la vitesse de la machine (KR, KL) transformant le matériau à base de fibres.

2. Dispositif selon la revendication 1, **caractérisé en ce que** le système de mesure, associé à la bascule courroie, servant à mesurer la masse de la couche à base de fibres (F) présente un capteur de poids (GS), qui coopère avec la bande transporteuse (TBW), tendue autour de cylindres de renvoi (UA, UB), de la bascule courroie et qui détecte la contrainte de la section, tendue entre les cylindres de renvoi (UA, UB), de la bande transporteuse (TBW).

3. Dispositif selon la revendication 2, **caractérisé en ce que** le capteur de poids (GS) détecte la contrainte par le mou de la bande transporteuse.

4. Dispositif selon la revendication 1, **caractérisé en ce que** le système de mesure, associé à la bascule courroie, servant à mesurer la masse de la couche à base de fibres (F) coopère avec la bande transporteuse (TBW) tendue autour de cylindres de renvoi (UA, UB), sachant que les cylindres de renvoi (UA, UB) sont couplés aux systèmes de mesure de force pour la contrainte de la bande transporteuse (TBW).

5. Dispositif selon l'une quelconque des revendications 1 à 4, **caractérisé en ce que** le dispositif de mesure est constitué au moins d'une tête de mesure (M) traversant de manière transversale par rapport au sens de transport de la bande de non-tissé (V), avec laquelle le grammage de la bande de non-tissé (V) est déterminé.

6. Procédé servant à transformer un flux sans fin de matériau à base de fibres formant une bande en une bande de non-tissé (V), dans le cadre duquel le matériau à base de fibres est produit par un système d'alimentation (RSS) sous la forme d'une couche à base de fibres (F) et est transformé par une machine (KR, KL) transformant le matériau à base de fibre, disposée en aval, laquelle est une machine de cardage et un empileur tourne-piles, sachant que la masse de la couche à base de fibres est déterminée par une bascule courroie entre le système d'alimentation (RSS) et le matériau à base de fibres, sachant qu'une bande transporteuse (TBW) circulante forme, avec un système de mesure associé, la bascule courroie,
**caractérisé en ce**
**que** le flux massique de la bande de non-tissé (V) est déterminé derrière la machine (KR, KL) transformant le matériau à base de fibres, sachant qu'une unité d'analyse (A) calcule, à partir de la masse de la couche à base de fibres (F) sur la durée et du flux massique de la bande de non-tissé (V), une valeur de correction (k), à partir de la valeur de mesure instantanée déterminée au moyen du système de mesure de la bascule courroie, la valeur de masse réelle de la couche à base de fibres, avec laquelle une commande (ST) commande la vitesse de la machine (KR, KL) transformant le matériau à base de fibres, sachant que le flux massique de la bande de non-tissé (V) est formé à partir de la vitesse et du grammage, et les résultats de la bascule courroie sont corrigés par le flux massique mesuré après la machine (KR, KL) transformant le matériau à base de fibres.
